# EUROPÄISCHE PATENTSCHRIFT

(11) **EP 1 307 693 B1**
(45) Veröffentlichungstag und Bekanntmachung des Hinweises auf die Patenterteilung: **14.06.2006**
(21) Anmeldenummer: 00956433.7
(22) Anmeldetag: 11.08.2000
(51) Int. Cl.: F25B 39/02, F25D 23/06

(54) **HAUSHALTSKÄLTEGERÄT**
HOUSEHOLD REFRIGERATOR
APPAREIL FRIGORIFIQUE ÉLECTROMÉNAGER

(30) Priorität: 16.08.1999 DE 19938773
(43) Veröffentlichungstag der Anmeldung: 07.05.2003
(73) Patentinhaber: BSH Bosch und Siemens Hausgeräte GmbH, 81739 München (DE)
(72) Erfinder: CIESLIK, Detlef, D-89537 Giengen (DE); MADER, Alfred, D-89428 Syrgenstein (DE)
(86) Internationale Anmeldenummer: PCT/EP2000/007845
(87) Internationale Veröffentlichungsnummer: WO 2001/013051

(56) Entgegenhaltungen:
- CH-A- 287 358
- FR-A- 2 193 186
- GB-A- 1 259 025
- GB-A- 1 438 770
- GB-A- 2 171 189
- US-A- 3 912 005
- US-A- 5 544 495

## Beschreibung

Die Erfindung betrifft ein Haushaltskältegerät wie einen Kühlschrank, eine Kühl- und Gefrierkombination oder dergleichen, mit einem verdampfer der eine rohrartige, wenigstens annähernd wärmeleitend ausgebildete Kältemittelleitung aufweist, welche mäanderartig geformt und in weitestgehend wärmeleitendem Kontakt auf einer Trägerplatine festgesetzt ist, die an einer Kühlraumwand des Haushaltskältegeräts angeordnet ist. Ein solches Gerät ist z.B. aus der GB-A-1 259 025 bekannt.

Bei in Haushaltskühlschränken zur Anwendung kommenden Verdampfern ist es bekannt, deren zur Führung von Kältemittel dienende Kältemittelkanäle nach spanlose Formgebung in eine Aluminiumplatine unter Anwendung des Rollbond- oder Z-Bond-Verfahrens einzubringen. Darüber hinaus finden bei Kühlschränken auch Verdampfer Anwendung, welche aus einer Aluminiumträgerplatine und einem separat vorgefertigtem mäanderartig geformten Aluminiumrohr zusammengesetzt sind, welches auf der Trägerplatine, in wärmeleitendem Kontakt zu dieser, befestigt ist. Zum Zwecke der Befestigung des Kältemittelführungsrohres an der Trägerplatine ist es beispielsweise bekannt, das vorgefertigte Rohr auf der Trägerplatine anhand einer Lötverbindung festzusetzen. Hierzu ist beispielsweise einer der Lötpartner mit einer als Lot dienenden Schicht überzogen, welche beim Erwärmen dieses Lötpartners mit dem anderen, zur Verlötung vorbehandelten Lötpartner eine Verbindung eingeht, wodurch die Trägerplatine mit dem vorgeformten Rohr in wärmeleitenden Kontakt verbunden ist. Diese Art der Befestigung der Kältemittelrohrleitung auf der Trägerplatine ist nicht nur fertigungsaufwendig und somit kostenträchtig, sondern birgt zudem auch die Gefahr in sich, daß die wärmeleitende Verbindung beider Verdampferbestandteile auch dem Einfluß der Arbeitssorgfalt des Fertigungspersonals unterliegt. Eine weitere in der Praxis verfolgte Möglichkeit, die Kältemittelrohrleitung aus Aluminium mit der Aluminiumträgerplatine wärmeleitend zu verbinden, ist durch die Verwendung eines alumiumkaschierten Klebebandes bereitgestellt, mit Hilfe welchem das zum Zwecke des wärmeleitenden Kontakts die auf die Aluminiumträgerplatine mit einer gewissen Andruckkraft gedrückte Rohrleitung entlang seines Verlaufes überlappt und mit den überlappenden Enden des Klebebandes an der Trägerplatine festgesetzt. Auch diese Art der Befestigung setzt eine fertigungstechnisch aufwendige Vorbehandlung beider Verbindungspartner zumindest im Hinblick auf eine gewisse Staub- und Fettfreiheit voraus, um eine zur Schaffung des wärmeleitenden Kontaktes zwischen beiden Bauteilen gewährleistende Haltekraft, erzeugt durch das aluminiumkaschierte Klebeband, erreichen zu können. Ferner ist das großseriengerechte positionsrichtige Aufbringen des Klebebandes nur mit erheblichen fertigungstechnischen Aufwand möglich.

Der Erfindung liegt die Aufgabe zugrunde, das aus der GB-A-1 259 025 bekannte Haushaltskältegerät zu verbessern.

Diese Aufgabe wird gemäß der Erfindung durch die Merkmale des Anspruchs 1 gelöst.

Durch die Verwendung eines bei seiner Verarbeitung flüssigen Haltemittels zur Befestigung beispielsweise einer aus Aluminium gefertigten Rohrleitung auf einer z. B. ebenfalls aus Aluminium gebildeten Trägerplatine ist sichergestellt, daß das flüssige Haltemittel der Kontur der mäanderartig gekrümmten Kältemittelleitung zu folgen vermag. Auf diese Weise ist die Kältemittelleitung über ihre gesamte Länge durch die adhäsive Wirkung des Haltemittels besonders funktionssicher in wärmeleitenden Kontakt mit der Trägerplatine gehalten ist, wobei die gesamte Haltefläche der Trägerplatine zur Halterung der vor dem Aufbringen des Haltemittels in wärmeleitenden Kontakt unter einer gewissen Haltekraft auf die Haltefläche aufgedrückte Rohrleitung mit flüssigem Haltemittel überzogen sein kann. Durch das Andrücken der vorgefertigten Kältemittelleitung auf die Haltefläche der Trägerplatine ist zugleich sichergestellt, daß das flüssige Haltemittel von dem den Wärmeaustausch bewirkenden Kontaktbereich zwischen der Kältemittelrohrleitung und der Trägerplatine ferngehalten ist. Durch die Schaffung eines Art Überzuges auf der Haltefläche der Trägerplatine mit dem flüssigen Haltemittel ist die Kältemittelrohrleitung nach dem Aushärtevorgang des flüssigen Haltemittels in dieses zumindest weitestgehend eingebettet, so daß die Kältemittelrohrleitung einerseits in einem besonders intensiven wärmeleitenden Kontakt und andererseits besonders positionsgenau an der Haltefläche der Trägerplatine dauerhaft festgesetzt ist. Durch den Einsatz eines adhäsiv wirkenden flüssigen Haltemittels kann zudem ohne Verlust an Haltekraft zwischen den beiden zu verbindenden Bauteilen ein aufwendiger Reinigungsvorgang dieser beiden Bauteile, z. B. wie er für eine Lötverbindung erforderlich ist, vermieden werden. Die bei den bekannten Herstellverfahren eines Verdampfers, wie z. B. beim Rollbond- und Z-Bond-Verfahren oder beim Anlöten einer Kältemittelrohrleitung auf einer Trägerplatine auftretenden Probleme, nämlich herstellbedingt hervorgerufene Verwerfungen des Verdampfers sind bei dem erfindungsgemäßen Verdampfer zumindest weitestgehend vermieden. Aus diesem Grund ergibt sich eine besonders sichere flächige und wärmeleitende Anlage der als Cold-Wall-Verdampfer eingesetzten Verdampferplatine an der Wärmeisolationsseite eines Kühlgutbehälters.

Besonders sicher ohne zusätzliche Hilfsmittel gehalten ist die vorgefertigte Kältemittelleitung an der Haltefläche der Trägerplatine bei einem Verdampfer mit einer Kältemittelleitung, welche einen deformierten kreisförmigen Querschnitt mit wenigstens einer annähernd ebenen Anlagefläche aufweist, mit welcher die Kältemittelleitung zumindest weitgehend wärmeleitend an der Trägerplatine anliegt, wenn nach einer bevorzugten Ausführungsform des Gegenstandes der Erfindung ist, daß die Oberfläche Haltemittel im ausgehärteten Zustand über dem Flächenschwerpunkt der deformierten Kreisquerschnittsfläche liegen. Durch die Ausbildung der Kältemittelrohrleitung mit z. B. einem D-förmigen Querschnitt oder einem ovalen Querschnitt und der Bemessung der Schichthöhe des ausgehärteten Haltemittels ist die Kältemittelrohrleitung ohne zusätzliche Maßnahmen formschlüssig an der Haltefläche der Trägerplatine gehalten. Zusätzlich bewirken die Haltemittel im ausgehärteten Zustand durch ihre Volumenkontraktion, daß die Rohrleitung unter Vorspannung an die Haltefläche der Trägerplatine zur Erreichung eines besonders intensiven Wärmeübergangs zwischen dieser und der Kältemittelrohrleitung gepreßt ist. Außerdem ist durch die Anformung einer ebenen Anlagefläche an der Kältemittelrohrleitung eine besonders intensive und definierte Anlage der Kältemittelrohrleitung an der Haltefläche der Trägerplatine zur Herbeiführung eines besonders intensiven Wärmeaustausches gewährleistet.
Unter oval soll hier eine entlang einer Symmetrieachse gestreckte Fläche mit an den Enden gekrümmten Begrenzungslinien verstanden sein. Solche Flächengebilde können beispielsweise eine Ellipse oder zwei einander zugekehrte Halbkreise oder Halbellipsen mit einem dazwischen liegenden Rechteck sein.

Besonders einfach herstellbar ist die ebene Anlagefläche an der Kältemittelrohrleitung, wenn nach einer nächsten vorteilhaften Ausgestaltung des Gegenstandes der Erfindung vorgesehen ist, daß der deformierte kreisförmige Querschnitt der Kältemittelleitung zumindest annähernd halbkreisförmig ausgebildet ist.

Entsprechend einer weiteren bevorzugten Ausführung des Gegenstandes der Erfindung ist vorgesehen, daß die Mittel als in flüssigem Ausgangszustand verarbeiteter wärmehemmender Werkstoff ausgebildet sind.

Durch eine in derartige Befestigung der Kältemittelrohrleitung an der Haltefläche der Trägerplatine ist die Kälteabgabe letzterer besonders zielgerichtet beeinflußbar. Ein auf diese Weise hergestellter Verdampfer eignet sich besonders zum Einsatz als sog. Cold-Wall-Verdampfer, da der wärmehemmende Werkstoff die Wärmeisolation der mit dem Cold-Wall-Verdampfer ausgestatteten Wand allenfalls unwesentlich vermindert ist.

Nach einer nächsten bevorzugten Ausführungsform des Gegenstandes der Erfindung ist vorgesehen, daß der wärmehemmende Werkstoff aus aufgeschäumten Wärmeisolationsmaterial gebildet ist.

Durch den Einsatz von aufschäumenden Wärmeisolationsmaterial zur Befestigung der Kältemittelrohrleitung an der Haltefläche der Trägerplatine ist auf einfache Weise ein Verdampfer hergestellt, welcher besonders zum Einsatz als sog. Cold-Wall-Verdampfer bei einem Haushaltskühlschrank geeignet ist. Zudem erfährt die mit dem Cold-Wall-Verdampfer bestückte Kühlschrankwand allenfalls eine vernachlässigbare Minderung an Wärmeisolationsvermögen. Durch den beim Aufschäumen des Wärmeisolationsmaterials entstehenden Druck innerhalb eines die Kältemittelrohrleitung an die Trägerplatine pressenden Andruckwerkzeuges ist zudem sichergestellt, daß das Wärmeisolationsmaterial die außerhalb des Kontaktbereiches zwischen der Trägerplatine und der Kältemittelrohrleitung liegenden Freiflächen zumindest in überwiegendem Maße benetzt und dadurch eine besonders intensive Halterung der Kältemittelrohrleitung an der Trägerplatine erzielt ist.

Entsprechend einer weiteren bevorzugten Ausführungsform des Gegenstandes der Erfindung ist vorgesehen, daß das Wärmeisolationsmaterial aus Polyurethanschaum gebildet ist.

Durch die adhäsive Wirkung des Polyurethanschaums im flüssigen Zustand einerseits und der verhältnismäßig hohen mechanischen Festigkeit dieses Schaummaterials andererseits ist die Kältemittelrohrleitung an der Verdampferplatine insbesondere in der Großserienfertigung prozeßsicher und mechanisch lagestabil in wärmeleitendem Kontakt zur Trägerplatine gehalten.

Besonders sicher positionsstabil gehalten ist die Kältemittelleitung auf der Trägerplatine, wenn nach einer weiteren vorteilhaften Ausgestaltung der Erfindung vorgesehen ist, daß die Haltemittel die Kältemittelleitung zumindest abschnittsweise entlang ihres mäanderartigen Verlaufes überdecken.

Entsprechend einer nächsten bevorzugten Ausführungsform des Gegenstandes der Erfindung ist vorgesehen, daß die abschnittsweise Überdeckung der Kältemittelleitung durch ein zumindest annähernd netzähnliches Flächenmuster erzeugt ist.

Durch die netzartige Überdeckung der Kältemittelleitung an ihrer von der Trägerplatine abgewandten Außenseite ist gleichzeitig eine ausreichende Befestigung der der Kältemittelrohrleitung an der Trägerplatine gewährleistet und die Aushärtezeit von beispielweise als Haltemittel zum Einsatz kommenden aufschäumenden Wärmeisolationsmaterials durch den minimierten Wirkstoffeinsatz deutlich herabgesetzt und somit die Fertigungszeit des Verdampfers optimiert.

Gemäß einer letzten bevorzugten Ausführungsform des Gegenstandes der Erfindung ist vorgesehen, daß die Kältemittelleitung und die Haltemittel an ihrer von der Trägerplatine abgewandten Seite von einem wenigstens annähernd die Abmessungen der Trägerplatine aufweisenden folienartigen Werkstoff abgedeckt sind, welcher von dem ausgehärteten Haltemittel gehalten ist.

Durch die vollflächige Abdeckung des zur Befestigung der Kältemittelrohrleitung an der Trägerplatine dienenden Haltemittels, z. B. in Form von aufschäumenden Wärmeisolationsmaterial ist das an sich im ausgehärteten Zustand poröse Wärmeisolationsmaterial gegen mechanischen Abrieb, z. B. hervorgerufen durch die Handhabung des Verdampfers bis zu seiner Montage im Kühlschrank, geschätzt. Derartig abgedeckte Verdampfer eignen sich zudem auch zum Einsatz als sog. Rückwandverdampfer innerhalb des Kühlraumes eines Kühlschranks. Besonders geeignet zum Abdecken des aufschäumenden Wärmeisolationsmaterials ist eine als Wasserdampfsperre dienende Abschlußfolie.

Die Erfindung ist in der nachfolgenden Beschreibung anhand eines in der beigefügten Zeichnung vereinfacht dargestellten Ausführungsbeispieles erläutert.
Es zeigen:
- Fig. 1**:**: einen erfindungsgemäßen platinenartigen Verdampfer in raumbildlicher Ansicht von vorne und
- Fig. 2:: ausschnittsweise den Verdampfer nach Fig. 1 in Schnittdarstellung gemäß der Schnittlinie II - 11.

Gemäß Figur 1 ist ein platinenartiger, beispielsweise als sog. Cold-Wall-Verdampfer Anwendung findender Verdampfer 10 gezeigt, welcher eine aus wärmeleitendem Material, wie beispielsweise Aluminium oder auch korrosionsgeschütztem Stahlblech oder dergleichen, bestehende Trägerplatine 11 besitzt. Die Trägerplatine 11 weist an einer ihrer großflächigen Seiten eine Haltefläche 12 auf, auf welcher eine mäanderaartig geformte, als Kältemittelleitung 13 dienende Rohrleitung aus wärmeleitendem Werkstoff, wie beispielsweise Aluminium oder korrosionsgeschütztem Stahl oder dergleichen in wämeleitendem Kontakt aufliegt. Zur Erzeugung eines optimierten Wärmeübergangs von der Kältemittelleitung 13 auf die Trägerplatine 11 ist die ursprünglich einen kreisförmigen Querschnitt aufweisende Kältemittelleitung 13 hinsichtlich ihres Querschnittes derart deformiert, daß diese nach der Deformation im wesentlichen einen D-förmigen Querschnitt mit einer im wesentlichen ebenen Auflagefläche 14 aufweist, mit welcher die Kältemittelleitung 13 in wärmeleitendem Kontakt mit der Trägerplatine 11 steht (siehe hierzu Fig. 2). Zur Befestigung der Kältemittelleitung 13 in wärmeleitendem Kontakt auf der Trägerplatine11 ist erstere im vorliegenden Fall in ein als Haltemittel 15 dienendes, adhäsiv wirkendes Wärmeisolationsmaterial eingebettet, wodurch ein sandwichartiger Verdampferaufbau erzeugt ist. Dieses wird in flüssigem Ausgangszustand zumindest auf den Bereich der Haltefläche 12 aufgetragen, welcher von der mäanderartig geformten, vor dem Auftrag des flüssigen Haltemittels 15 unter einer gewissen Vorsprungkraft auf die Trägerplatine 11 gedrückten Kältemittelleitung 13 eingenommen ist. Durch die auf die Kältemittelleitung 13 ausgeübte Vorspannkraft ist sowohl eine flächige, wärmeleitende Anlage der Kältemittelleitung 13 auf der Trägerplatine 11 sichergestellt, als auch verhindert, daß das in flüssiger Ausgangsform vorliegende Haltemittel 15 zwischen die Auflagefläche 14 und die entsprechenden Abschnitte der Haltefläche 12 eindringen kann. Dabei ist aber durch das zu Beginn seiner Verarbeitung in flüssigem Zustand vorliegende Haltemittel 15, sichergestellt daß durch dessen Fließfähigkeit die durch die mäanderartige Gestalt der Kältemittelleitung 13 geschaffenen Zwischenräume zumindest weitestgehend lunkerfrei verfüllt werden. Durch die Verfüllung ist die in das Haltemittel eingebettete Kältemittelleitung 13 aufgrund ihrer Querschnittsformgebung nach dem Aushärten des adhäsiv wirkenden Haltemittels 15 formschlüssig sowohl entlang der Haltefläche 12 als auch senkrecht dazu innerhalb des Haltemittels 15 festgesetzt. Die Halterung der Kältemittelleitung 13 innerhalb des Haltemittels 15 ist zusätzlich noch durch deren zumindest die Kältemittelleitung 13 vollkommen überziehendes netzartiges Flächenmuster 16 an ihrer der Haltefläche 12 gegenüberliegenden Fläche unterstützt. Durch die netzartige Oberflächenstruktur des Haltemittels 15 ist zugleich sichergestellt, daß die Kältemittel 13 an ihrer der Auflagefläche 14 gegenüberliegenden Seite nur partiell mit dem Haltemittel 15 abgedeckt ist, und somit ein Wärmetausch des in der Kältemittelleitung 14 zirkulierenden Kältemittels nicht nur zur Trägerplatine 11 hin sondern auch gegenüberliegend dazu möglich ist, so daß sich der Verdampfer 10 auch zum Einsatz für einen beispielsweise freihängend in einem Kühlraum eines Kühlschrankes angeordneten, sog. Rückwandverdampfer eignet.

Neben dem im Ausführungsbeispiel als Haltemittel 15 beschriebenen Wärmeisolationsmaterial, wie aufschäumender Polyurethanschaum oder dergleichen, eignen sich auch gießfähige duroplastische Kunststoffe in Gestalt von Form- und Gießmassen zur Befestigung der Kältemittelleitung 13 an der Trägerplatine 11, wobei die duroplastischen Gieß- und Formmassen im Hinblick auf ihre adhäsive Wirkung und ihre Eigenschaft, die Wärmeausdehnung der Trägerplatine 11 einerseits und der Kältemittelleitung 13 andererseits unter Beibehaltung der geforderten Haltekraft für die Kältemittelleitung 13 an der Trägerplatine 11 gewährleisten zu können, auszuwählen sind.

Alternativ zu der im Ausführungsbeispiel gezeigten Kältemittelleitung 13 kann auch eine Kältemittelleitung mit kreisförmigem Querschnitt Anwendung finden. Außer für die Ausbildung als Verdampfer eignet sich der erfindungsgemäße Aufbau auch für die Bereitstellung eines Verflüssigers.

Möglich ist auch, daß die Kältemittelleitung und/oder die Trägerplatine Vorsprünge aufweist, mit welchen das ausgehärtete Haltemittel formschlüssig zusammenwirkt.

Die Kältemittelleitung und die Trägerplatine können auch ausschließlich durch die adhäsive Wirkung des Haltemittels zueinander fixiert und zusammengehalten sein.

## Patentansprüche

1. Haushaltskältegerät wie einen Kühlschrank, eine Kühl- und Gefrierkombination oder dergleichen, mit einem Verdampfer, der eine rohrartige, wenigstens annähernd wärmeleitend ausgebildete Kältemittelleitung aufweist, welche mäanderartig geformt und in weitestgehend wärmeleitendem Kontakt auf einer wärmeleitend ausgebildeten Trägerplatine festgesetzt ist die an einer Kühlraumwand des Haushaltskältegerätes angeordnet ist, wobei die Kältemittelleitung (13) form- und/oder kraftschlüssig durch ein adhäsiv wirkendes, in flüssigem Ausgangszustand verarbeitetes Haltemittel (15) gehalten ist, welches nach seinem Aushärtevorgang zumindest im wesentlichen die Befestigung der Kältemittelleitung (13) an der Trägerplatine (11) bewirkt, wobei das Haltemittel von dem Kontaktbereich zwischen der Kältemittelleitung (13) und der Trägerplatine (11) im wesentlichen ferngehalten ist.

2. Haushaltskältegerät mit einer Kältemittelleitung, welche einen deformierten kreisförmigen Querschnitt mit wenigstens einer annähernd ebenen Anlagefläche aufweist, mit welcher die Kältemittelleitung weitestgehend wärmeleitend an der Trägerplatine anliegt, nach Anspruch 1, **dadurch gekennzeichnet, dass** die Haltemittel (15) mit ihrer ausgehärteten Oberfläche über dem Flächenschwerpunkt der deformierten Kreisquerschnittsfläche der Kältemittelleitung (13) liegen.

3. Haushaltskältegerät nach Anspruch 2, **dadurch gekennzeichnet, dass** der deformierte kreisförmige Querschnitt der Kältemittelleitung (13) zumindest annähernd halbkreisförmig ausgebildet ist.

4. Haushaltskältegerät nach einem der Ansprüche 1 - 3, **dadurch gekennzeichnet, dass** die Haltemittel (15) als im flüssigen Ausgangszustand verarbeiteter, wärmehemmender Werkstoff ausgebildet sind.

5. Haushaltskältegerät nach Anspruch 4, **dadurch gekennzeichnet, dass** der wärmehemmende Wirkstoff aus aufgeschäumtem Wärmeisolationsmaterial gebildet ist.

6. Haushaltskältegerät nach Anspruch 5, **dadurch gekennzeichnet, dass** das Wärmeisolationsmaterial aus aufschäumbarem Polyurethanschaum gebildet ist.

7. Haushaltskältegerät nach einem der Ansprüche 1 - 6, **dadurch gekennzeichnet, dass** die Haltemittel (15) die Kältemittelleitung (13) zumindest abschnittsweise entlang ihres mäanderartigen Verlaufes überdecken.

8. Haushaltskältegerät nach Anspruch 7, **dadurch gekennzeichnet, dass** die abschnittsweise Überdeckung der Kältemittelleitung (13) durch ein zumindest annähernd netzartiges Flächenmuster (16) erzeugt ist.

9. Haushaltskältegerät nach einem der Ansprüche 1-8, **dadurch gekennzeichnet, dass** die Kältemittelleitung (13) und die Haltemittel (15) an ihrer von der Trägerplatine (11) abgewandten Seiten von einem wenigstens annähernd die Abmessungen der Trägerplatine (11) aufweisenden folienartigen Werkstoff abgedeckt ist, welcher von dem ausgehärteten Haltemittel (15) gehalten ist.

## Claims

1. Domestic refrigerating appliance such as a refrigerator, a cooling and freezing combination or the like, with an evaporator which has tubular refrigerant duct, which is of at least approximately thermally conductive construction and of meander-like form and which is fixed - in substantially thermally conductive contact - on a support plate of thermally conductive construction, which is arranged at a cooling space wall of the domestic refrigerating appliance, wherein the refrigerant duct (13) is mounted in shape-locking and/or force-locking manner by an adhesively acting retaining means (15), which is processed in liquid initial state and which after its hardening process produces at least substantially the fixing of the refrigerant duct (13) to this support plate (11), wherein the retaining means is substantially kept away from the contact region between the refrigerant duct (13) and the support plate (11).

2. Domestic refrigerating appliance with a refrigerant duct, which has a deformed circular cross-section with an at least approximately flat contact surface by which the refrigerant duct bears in substantially thermally conductive manner against the support plate, according to claim 1, **characterised in that** the retaining means (15) lies by its hardened surface over the centre of area of the deformed circular cross-sectional area of the refrigerant duct (13).

3. Domestic refrigerating appliance according to claim 2, **characterised in that** the deformed circular cross-section of the refrigerant duct (13) is at least approximately semicircular.

4. Domestic refrigerating appliance according to one of claims 1 to 3, **characterised in that** the retaining means (15) are formed as a heat-inhibiting material processed in liquid initial state.

5. Domestic refrigerating appliance according to claim 4, **characterised in that** the heat-inhibiting material is formed from foamed thermal insulation material.

6. Domestic refrigerating appliance according to claim 5, **characterised in that** the thermal insulation material is formed from foamable polyurethane foam.

7. Domestic refrigerating appliance according to one of claims 1 to 6, **characterised in that** the retaining means (15) covers the refrigerant duct (13) at least in sections along its meander-like course.

8. Domestic refrigerating appliance according to claim 7, **characterised in that** the covering of the refrigerant duct (13) in sections is produced by an at least approximately reticular area pattern (16).

9. Domestic refrigerating appliance according to one of claims 1 to 8, **characterised in that** the refrigerant duct (13) and retaining means (15) are covered at their sides remote from the support plate (11) by a foil-like material which has at least approximately the dimensions of the support plate (11) and which is retained by the hardened retaining means (15).

## Revendications

1. Appareil frigorifique ménager tel qu'un réfrigérateur, un combiné réfrigérateur et congélateur ou similaire avec un évaporateur qui présente une conduite de fluide frigorigène tubulaire, conçue au moins approximativement thermoconductrice, laquelle est formée en méandres et est fixée en contact en très grande partie thermoconducteur sur une plaque porteuse conçue de façon thermoconductrice, qui est disposée sur une paroi d'espace frigorifique de l'appareil frigorifique ménager, la conduite de fluide frigorigène (13) étant maintenue par engagement positif et/ou par l'influence d'une force par un moyen de maintien (15) agissant de façon adhésive, traité dans un état de départ liquide, lequel accomplit après son processus de durcissement au moins essentiellement la fixation de la conduite de fluide frigorigène (13) sur la plaque porteuse (11), le moyen de maintien étant maintenu essentiellement à distance de la zone de contact située entre la conduite de fluide frigorigène (13) et la plaque porteuse (11).

2. Appareil frigorifique ménager avec une conduite de fluide frigorigène, laquelle présente une section transversale en forme de cercle déformée avec au moins une surface d'appui approximativement plane, par laquelle la conduite de fluide frigorigène est adjacente à la plaque porteuse en très grande partie de façon thermoconductrice, selon la revendication 1, **caractérisé en ce que** les moyens de maintien (15) avec leur surface durcie se trouvent au-dessus du centre de gravité de surface de la surface de section circulaire déformée de la conduite de fluide frigorigène (13).

3. Appareil frigorifique ménager selon la revendication 2, **caractérisé en ce que** la section transversale circulaire déformée de la conduite de fluide frigorigène (13) est conçue au moins approximativement en forme de demi-cercle.

4. Appareil frigorifique ménager selon l'une des revendications 1 à 3, **caractérisé en ce que** les moyens de maintien (15) sont conçus en tant que matière traitée dans un état de départ liquide, ralentissant la chaleur.

5. Appareil frigorifique ménager selon la revendication 4, **caractérisé en ce que** la matière ralentissant la chaleur est formée d'un matériau d'isolation thermique moussé.

6. Appareil frigorifique ménager selon la revendication 5, **caractérisé en ce que** le matériau d'isolation thermique est formé d'une mousse polyuréthane pouvant mousser.

7. Appareil frigorifique ménager selon l'une des revendications 1 à 6, **caractérisé en ce que** les moyens de maintien (15) recouvrent la conduite de fluide frigorigène (13) au moins par sections le long de son tracé en méandres.

8. Appareil frigorifique ménager selon la revendication 7, **caractérisé en ce que** le recouvrement par sections de la conduite de fluide frigorigène (13) est réalisé par une structure de surface au moins approximativement en treillis (16).

9. Appareil frigorifique ménager selon l'une des revendications 1 à 8, **caractérisé en ce que** la conduite de fluide frigorigène (13) et les moyens de maintien (15) sont couverts sur leurs côtés opposés à la plaque porteuse (11) par une matière de type feuille, présentant au moins approximativement les dimensions de la plaque porteuse (11), laquelle est maintenue par le moyen de maintien durci (15).
